# EUROPÄISCHE PATENTSCHRIFT

(11) **EP 2 477 763 B1**
(45) Veröffentlichungstag und Bekanntmachung des Hinweises auf die Patenterteilung: **30.04.2014**
(21) Anmeldenummer: 10754464.5
(22) Anmeldetag: 10.09.2010
(51) Int. Cl.: B21B 37/46, B21B 37/58

(54) **Kaltwalzstrasse mit Massenflussregelung an einem Walzgerüst**
Cold roller path with mass flow regulation on a roller frame
Train de laminoir à froid doté d'une régulation du débit massique sur une cage de laminoir

(30) Priorität: 17.09.2009 EP 09170489
(43) Veröffentlichungstag der Anmeldung: 25.07.2012
(73) Patentinhaber: Siemens Aktiengesellschaft, 80333 München (DE)
(72) Erfinder: FELKL, Hans-Joachim, 91301 Forchheim (DE)
(86) Internationale Anmeldenummer: PCT/EP2010/063277
(87) Internationale Veröffentlichungsnummer: WO 2011/032888

(56) Entgegenhaltungen:
- WO-A1-2009/095323
- JP-A- 8 057 509
- JP-A- 2004 268 084

## Beschreibung

Die vorliegende Erfindung betrifft ein Regelverfahren für eine Kaltwalzstraße, die mehrere von einem Kaltband nacheinander durchlaufene Walzgerüste aufweist, wobei messtechnisch eine Istgeschwindigkeit erfasst wird, mit der das Kaltband aus einem der Walzgerüste ausläuft, wobei weiterhin eine Banddicke erfasst wird, mit der das Kaltband aus dem betreffenden Walzgerüst ausläuft.

Die vorliegende Erfindung betrifft weiterhin eine Steuereinrichtung für eine Kaltwalzstraße, die mehrere von einem Kaltband nacheinander durchlaufene Walzgerüste aufweist, wobei der Steuereinrichtung eine messtechnisch erfasste Istgeschwindigkeit, mit der das Kaltband aus einem der Walzgerüste ausläuft, zugeführt wird, wobei der Steuereinrichtung weiterhin eine messtechnisch erfasste Banddicke, mit der das Kaltband aus dem betreffenden walzgerüst ausläuft, zugeführt wird.

Die vorliegende Erfindung betrifft weiterhin ein Computerprogramm, das Maschinencode aufweist, der von einer Steuereinrichtung einer mehrgerüstigen Kaltwalzstraße unmittelbar ausführbar ist, und dessen Ausführung durch die Steuereinrichtung bewirkt, dass die Steuereinrichtung die Kaltwalzstraße gemäß einem Regelverfahren der eingangs beschriebenen Art regelt.

Schließlich betrifft die vorliegende Erfindung eine Kaltwalzstraße,
- wobei die Kaltwalzstraße mehrere von einem Kaltband nacheinander durchlaufene Walzgerüste aufweist,
- wobei die Kaltwalzstraße eine Geschwindigkeitserfassungseinrichtung aufweist, die einem der Walzgerüste nachgeordnet ist und mittels derer messtechnisch eine Istgeschwindigkeit erfasst wird, mit der das Kaltband aus einem der Walzgerüste ausläuft,
- wobei die Kaltwalzstraße eine Dickenerfassungseinrichtung aufweist, die dem betreffenden Walzgerüst nachgeordnet ist und mittels derer eine Banddicke erfasst wird, mit der das Kaltband aus dem betreffenden Walzgerüst ausläuft,
- wobei die Kaltwalzstraße eine Steuereinrichtung der eingangs beschriebenen Art aufweist, so dass die Kaltwalzstraße gemäß einem Regelverfahren der eingangs beschriebenen Art betrieben wird.

Die oben genannten Gegenstände sind beispielsweise aus der WO 2009/095323 A1 bekannt.

Bei der WO 2009/095323 A1 werden die Banddicken vor und hinter dem ersten Walzgerüst der Kaltwalzstraße sowie die Istgeschwindigkeit des Kaltbandes hinter dem ersten Walzgerüst der Kaltwalzstraße erfasst. Anhand dieser Größen wird der Sollwert für die Walzenumfangsgeschwindigkeit des ersten Walzgerüsts derart nachgeführt, dass der Massenfluss durch das erste Walzgerüst einem Sollmassenfluss entspricht. Zugleich wird anhand der Banddicke und der Bandgeschwindigkeit vor dem ersten Walzgerüst der Kaltwalzstraße eine dem ersten Walzgerüst vorgeordnete Bandzuführeinrichtung (beispielsweise ein Haspel oder ein S-Rollensatz) ebenfalls auf den Sollmassenfluss geregelt. Die Lehre der WO 2009/095323 A1 basiert auf dem Prinzip, dem Kaltband vor dem ersten Walzgerüst der Kaltwalzstraße den Sollmassenfluss über die Bandzuführeinrichtung einzuprägen und die Banddicke hinter dem ersten Walzgerüst der Kaltwalzstraße indirekt über die Istgeschwindigkeit des Kaltbandes hinter dem ersten Walzgerüst der Kaltwalzstraße einzustellen.

Die aus der WO 2009/095323 A1 bekannte Vorgehensweise führt zu guten Ergebnissen, wenn die Bandzuführeinrichtung derart gesteuert werden kann, dass sie den Massenfluss aktiv beeinflusst ("den Sollmassenfluss einprägen kann"). Es existieren jedoch auch Kaltwalzstraßen, bei denen die Bandzuführeinrichtung einem geänderten Massenfluss zwar passiv folgen kann, den Massenfluss jedoch nicht selbst aktiv einstellen kann. Ein Beispiel einer derartigen Kaltwalzstraße ist eine Kaltwalzstraße, bei welcher die Bandzuführeinrichtung im zuggeregelten Betrieb arbeitet, d. h. den Massenfluss entsprechend dem zwischen der Bandzuführeinrichtung und dem ersten Walzgerüst der Kaltwalzstraße im Kaltband herrschenden Zug einstellt.

Die Aufgabe der vorliegenden Erfindung besteht darin, Möglichkeiten zu schaffen, mittels derer der Massenfluss auf einfache Weise auch dann genau eingestellt werden kann, wenn die dem ersten Walzgerüst vorgeordnete Bandzuführeinrichtung den Massenfluss nicht aktiv einstellen kann.

Die Aufgabe wird verfahrenstechnisch durch ein Regelverfahren mit den Merkmalen des Anspruchs 1 gelöst. Vorteilhafte Ausgestaltungen des erfindungsgemäßen Regelverfahrens sind Gegenstand der abhängigen Ansprüche 2 bis 5.

Erfindungsgemäß ist - zusätzlich zu den eingangs genannten Merkmalen - vorgesehen,
- dass die erfasste Istgeschwindigkeit mit einer korrespondierenden Sollgeschwindigkeit verglichen wird und anhand des Vergleichs ein Sollwert für eine Walzenumfangsgeschwindigkeit des betreffenden walzgerüsts nachgeführt wird, so dass die Istgeschwindigkeit an die Sollgeschwindigkeit angeglichen wird,
- dass das betreffende Walzgerüst entsprechend dem nachgeführten Sollwert für die Walzenumfangsgeschwindigkeit des betreffenden Walzgerüsts angesteuert wird und
- dass ein Walzspalt des betreffenden Walzgerüsts anhand zumindest der erfassten Banddicke derart nachgeführt wird, dass das Produkt von Istgeschwindigkeit des Kaltbandes und Banddicke einem Sollmassenfluss entspricht.

In einer bevorzugten Ausgestaltung des erfindungsgemäße Regelverfahrens ist vorgesehen, dass der Sollwert für die Walzenumfangsgeschwindigkeit des betreffenden Walzgerüsts anhand der Sollgeschwindigkeit und einer modellgestützt ermittelten Voreilung ermittelt wird und dass das Nachführen des Sollwerts für die Walzenumfangsgeschwindigkeit des betreffenden Walzgerüsts dadurch realisiert wird, dass das Modell, mittels dessen die Voreilung ermittelt wird, anhand des Vergleichs der Istgeschwindigkeit mit der Sollgeschwindigkeit adaptiert wird. Durch diese Ausgestaltung kann insbesondere erreicht werden, dass in dem Fall, dass die Erfassung der Istgeschwindigkeit gestört ist, ein Notbetrieb aufrechterhalten werden kann. Denn in diesem Fall muss lediglich das Adaptieren des Modells, mittels dessen die Voreilung ermittelt wird, unterbrochen werden.

Von den drei Größen Istgeschwindigkeit des Kaltbandes, Banddicke und Massenfluss ist eine der Größen redundant, da das Produkt der Istgeschwindigkeit und der Banddicke dem Massenfluss entspricht. Auf Grund des Umstands, dass die Istgeschwindigkeit im Rahmen der vorliegenden Erfindung direkt geregelt wird, ist es daher möglich, dass der Walzspalt des betreffenden Walzgerüsts ausschließlich anhand der erfassten Banddicke nachgeführt wird. In der Regel führt es jedoch zu besseren Ergebnissen, wenn der Walzspalt des betreffenden Walzgerüsts anhand des Produkts von Istgeschwindigkeit des Kaltbandes und Banddicke nachgeführt wird.

Das erfindungsgemäße Regelverfahren kann prinzipiell bei einem beliebigen der Walzgerüste der Kaltwalzstraße eingesetzt werden. Es ist auch möglich, das erfindungsgemäße Regelverfahren simultan bei mehreren Walzgerüsten der Kaltwalzstraße einzusetzen. Bevorzugt ist, dass zumindest das vom Kaltband zuerst durchlaufene Walzgerüst der Kaltwalzstraße auf erfindungsgemäße Weise geregelt wird.

Die Aufgabe wird einrichtungstechnisch weiterhin durch eine Steuereinrichtung mit den Merkmalen des Anspruchs 6 gelöst. Vorteilhafte Ausgestaltungen der erfindungsgemäßen Steuereinrichtung sind Gegenstand der abhängigen Ansprüche 7 bis 10.

Erfindungsgemäß ist vorgesehen, dass die Steuereinrichtung - zusätzlich zu den eingangs genannten Merkmalen -
- die ihr zugeführte Istgeschwindigkeit mit einer korrespondierenden Sollgeschwindigkeit vergleicht und anhand des Vergleichs einen Sollwert für eine Walzenumfangsgeschwindigkeit des betreffenden Walzgerüsts nachführt, so dass die Istgeschwindigkeit an die Sollgeschwindigkeit angeglichen wird,
- das betreffende Walzgerüst entsprechend dem nachgeführten Sollwert für die Walzenumfangsgeschwindigkeit des betreffenden Walzgerüsts ansteuert und
- einen Walzspalt des betreffenden Walzgerüsts anhand zumindest der ihr zugeführten Banddicke derart nachführt, dass das Produkt von Istgeschwindigkeit des Kaltbandes und Banddicke einem Sollmassenfluss entspricht.

Die vorteilhaften Ausgestaltungen der Steuereinrichtung entsprechen inhaltlich denen des Regelverfahrens. Zusätzlich kann die Steuereinrichtung als softwareprogrammierbare Steuereinrichtung ausgebildet sein.

Die Aufgabe wird weiterhin durch ein Computerprogramm der eingangs genannten Art gelöst, dessen Ausführung durch die Steuereinrichtung bewirkt, dass die Steuereinrichtung die Kaltwalzstraße gemäß einem erfindungsgemäßen Regelverfahren regelt. Das Computerprogramm kann in maschinenlesbarer Form auf einem Datenträger gespeichert sein.

Schließlich wird die Aufgabe durch eine Kaltwalzstraße gelöst, bei der - zusätzlich zu den eingangs genannten Merkmalen - die Steuereinrichtung auf erfindungsgemäße Weise ausgebildet ist, so dass die Kaltwalzstraße gemäß einem erfindungsgemäßen Regelverfahren betrieben wird.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: schematisch eine Kaltwalzstraße,
- FIG 2: eine mögliche Ausgestaltung der Geschwindigkeitsregelung und
- FIG 3: eine bevorzugte Ausgestaltung einer Walzspaltregelung.

Gemäß FIG 1 weist eine Kaltwalzstraße zum Walzen eines Kaltbandes 1 mehrere Walzgerüste 2 auf. Die Walzgerüste 2 werden von dem Kaltband 1 nacheinander durchlaufen.

Soweit nachfolgend allgemein nur von den Walzgerüsten 2 der Kaltwalzstraße die Rede ist, wird für die Walzgerüste 2 nur das Bezugszeichen 2 selbst verwendet. Teilweise wird dem Bezugszeichen 2 jedoch - abgetrennt durch einen Bindestrich - eine Ziffer bzw. der Buchstabe n nachgestellt. In diesem Fall bezeichnet "2-1" das vom Kaltband 1 zuerst durchlaufene Walzgerüst, "2-2" das vom Kaltband 1 als nächstes durchlaufene Walzgerüst usw.. "2-n" bezeichnet das vom Kaltband 1 zuletzt durchlaufene Walzgerüst der Kaltwalzstraße. Weiterhin werden der kürzeren Schreibweise wegen die entsprechenden Walzgerüste 2-1, 2-2 usw. nachfolgend kurz als erstes Walzgerüst, zweites Walzgerüst usw. bis einschließlich letztes Walzgerüst bezeichnet.

Der Kaltwalzstraße ist eine Bandzuführeinrichtung 3 vorgeordnet, über die das Kaltband 1 dem ersten Walzgerüst 2-1 zugeführt wird. Die Bandzuführeinrichtung 3 ist gemäß FIG 1 als Abhaspel ausgebildet.

Mindestens einem der Walzgerüste 2 - gemäß der Darstellung von FIG 1 dem ersten Walzgerüst 2-1 - ist eine Geschwindigkeitserfassungseinrichtung 4 nachgeordnet. Mittels der Geschwindigkeitserfassungseinrichtung 4 wird messtechnisch eine Istgeschwindigkeit v erfasst, mit der das Kaltband 1 aus dem der Geschwindigkeitserfassungseinrichtung 4 vorgeordneten Walzgerüst 2 (hier: dem ersten Walzgerüst 2-1) ausläuft. Die erfasste Istgeschwindigkeit v ist - mit Ausnahme unvermeidbarer Messfehler - direkt mit der tatsächlichen Geschwindigkeit des Kaltbandes 1 identisch. Es handelt sich bei der Istgeschwindigkeit v insbesondere nicht um eine Walzenumfangsgeschwindigkeit vU des vorgeordneten Walzgerüsts 2, also um eine Größe, die mit der tatsächlichen Geschwindigkeit des Kaltbandes 1 nur über eine Voreilung verknüpft ist. Auch handelt es sich nicht um eine Walzenumfangsgeschwindigkeit vU' eines nachgeordneten Walzgerüsts 2, gemäß FIG 1 des Walzgerüsts 2-2.

Die Ausgestaltung der Geschwindigkeitserfassungseinrichtung 4 kann nach Bedarf erfolgen. Beispielsweise kann entsprechend der Darstellung von FIG 1 eine Rolle an das Kaltband 1 angestellt werden, die mit dem Kaltband 1 mitläuft und deren Drehzahl erfasst wird, beispielsweise mittels eines Pulsgebers. Auch optische Messverfahren, insbesondere Lasermessverfahren, sind bekannt.

Demselben Walzgerüst 2-1 ist weiterhin eine Dickenerfassungseinrichtung 5 nachgeordnet. Mittels der Dickenerfassungseinrichtung 5 wird messtechnisch eine Banddicke d erfasst, mit der das Kaltband 1 aus dem der Dickenerfassungseinrichtung 5 vorgeordneten Walzgerüst 2 (hier also: dem ersten walzgerüst 2-1) ausläuft.

Die Erfassung der Istgeschwindigkeit v ist praktisch verzögerungsfrei möglich. Die genaue Anordnung der Geschwindigkeitserfassungseinrichtung 4 ist daher von sekundärer Bedeutung. Die Erfassung der Banddicke d kann dagegen nur verzögert erfolgen, da die Banddicke d nur lokal am Ort der Dickenerfassungseinrichtung 5 erfasst werden kann und vom Auslaufen des Kaltbandes 1 aus dem vorgeordneten Walzgerüst 2-1 bis zum Erreichen der Dickenerfassungseinrichtung 5 eine Transportzeit vergeht. Vorzugsweise ist daher die Dickenerfassungseinrichtung 5 so nahe wie möglich am vorgeordneten Walzgerüst 2-1 angeordnet, um die Transportzeit so niedrig wie möglich zu halten und daher eine möglichst hohe Dynamik zu erreichen.

Die erfasste Istgeschwindigkeit v und die erfasste Banddicke d werden einer Steuereinrichtung 6 der Kaltwalzstraße zugeführt. Die Steuereinrichtung 6 wertet die ihr zugeführte Istgeschwindigkeit v und die ihr zugeführte Banddicke d aus und steuert das betreffende Walzgerüst 2 - gemäß der Ausgestaltung von FIG 1 das erste Walzgerüst 2-1 - entsprechend an. Dies geschieht wie folgt:

Die Steuereinrichtung 6 vergleicht die erfasste Istgeschwindigkeit v des Kaltbandes 1 mit einer korrespondierenden Sollgeschwindigkeit v*, das heißt mit der Geschwindigkeit, mit der das Kaltband 1 aus dem vorgeordneten Walzgerüst 2-1 auslaufen soll. Anhand des Vergleichs führt die Steuereinrichtung 6 einen Sollwert vU* für die Walzenumfangsgeschwindigkeit vU des betreffenden Walzgerüsts 2-1 nach, so dass die Istgeschwindigkeit v des Kaltbandes 1 an die Sollgeschwindigkeit v* angeglichen wird. Entsprechend dem nachgeführten Sollwert vU* für die Walzenumfangsgeschwindigkeit vU steuert die Steuereinrichtung 6 das betreffende Walzgerüst 2-1 an.

Zum Nachführen des Sollwerts vU* für die Walzenumfangsgeschwindigkeit vU kann die Steuereinrichtung 6 entsprechend der Darstellung von FIG 1 im einfachsten Fall eine unterlagerte Reglerstruktur implementieren: Ein äußerer Soll-Ist-Regler ermittelt anhand der Differenz von Istgeschwindigkeit v des Kaltbandes 1 und korrespondierender Sollgeschwindigkeit v* den Sollwert vU* für die Walzenumfangsgeschwindigkeit vU, ein innerer Regler regelt anhand der Differenz des Sollwerts vU* für die Walzenumfangsgeschwindigkeit vU und der Walzenumfangsgeschwindigkeit vU selbst die Walzenumfangsgeschwindigkeit vU. Vorzugsweise wird jedoch anders vorgegangen. Die bevorzugte Vorgehensweise wird nachfolgend in Verbindung mit FIG 2 näher erläutert.

Gemäß FIG 2 ist ein Walzspaltmodell 7 vorhanden, mittels dessen anhand von Gerüst- und Bandgrößen eine Voreilung a ermittelt wird, das heißt ein Faktor, der die Sollgeschwindigkeit v* des Kaltbandes 1 und den Sollwert vU* für die Walzenumfangsgeschwindigkeit vU miteinander in Beziehung, setzt: $a = v * / vU *$

Der Kehrwert der Voreilung a wird einem Multiplizierer 8 zugeführt, der anhand der Sollgeschwindigkeit v* des Kaltbandes 1 den entsprechenden Sollwert vU* für die Walzenumfangsgeschwindigkeit vU ermittelt.

Gemäß FIG 2 wird anhand des Vergleichs von Sollgeschwindigkeit v* und Istgeschwindigkeit v des Kaltbandes 1 - insbesondere anhand der Differenz - ein Korrekturfaktor k ermittelt, anhand dessen das Walzspaltmodell 7 adaptiert wird. Auf Grund des Adaptierens des Walzspaltmodells 7 ändert sich (unter anderem) die vom Walzspaltmodell 7 ermittelte Voreilung a. Das Nachführen des Sollwerts vU* für die Walzenumfangsgeschwindigkeit vU wird gemäß FIG 2 also indirekt realisiert, nämlich dadurch, dass das Walzspaltmodell 7 anhand des Vergleichs der Istgeschwindigkeit v des Kaltbandes 1 mit der Sollgeschwindigkeit v* adaptiert wird.

Die Steuereinrichtung 6 führt weiterhin mittels einer entsprechenden Stellgröße s* einen Walzspalt s des betreffenden Walzgerüsts 2-1 derart nach, dass das Produkt von Istgeschwindigkeit v des Kaltbandes 1 und Banddicke d einem Sollmassenfluss M* entspricht. Es ist entsprechend der Darstellung von FIG 1 möglich, dass die Steuereinrichtung 6 den Walzspalt s ausschließlich anhand der Banddicke d (und einer korrespondierenden Solldicke d*) nachführt. Denn auf Grund der Regelung der Istgeschwindigkeit v des Kaltbandes 1 auf die Sollgeschwindigkeit v* ergibt auch diese Art des Nachführens einen definierten Massenfluss. Vorzugsweise jedoch wird gemäß FIG 3 in einem Multiplizierer 9 das Produkt von Istgeschwindigkeit v des Kaltbandes 1 mit der Banddicke d gebildet und dieses Produkt (= der Istmassenfluss) auf den Sollmassenfluss M* geregelt.

Die Steuereinrichtung 6 kann in Einzelfällen schaltungstechnisch realisiert sein. In der Regel ist die Steuereinrichtung 6 jedoch entsprechend der Darstellung von FIG 1 als softwareprogrammierbare Steuereinrichtung 6 ausgebildet. Dies ist in FIG 1 durch die Buchstaben "µP" (für Mikroprozessor) angedeutet. In diesem Fall arbeitet die Steuereinrichtung 6 ein Computerprogramm 10 ab, mit dem die Steuereinrichtung 6 programmiert ist.

Das Computerprogramm 10 weist gemäß FIG 1 Maschinencode 11 auf, der von der Steuereinrichtung 6 unmittelbar ausführbar ist. Das Ausführen des Maschinencodes 11 durch die Steuereinrichtung 6 bewirkt in diesem Fall, dass die Steuereinrichtung 6 die Kaltwalzstraße gemäß dem obenstehend erläuterten Regelverfahren regelt.

Das Computerprogramm 10 kann der Steuereinrichtung 6 auf beliebige Weise zugeführt werden. Beispielsweise ist ein Zuführen über eine Rechner-Rechner-Verbindung möglich. Beispiele geeigneter Rechner-Rechner-Verbindungen sind ein LAN (local area network) und das World Wide Web. Alternativ ist es möglich, das Computerprogramm 10 der Steuereinrichtung 6 über einen Datenträger 12 zuzuführen, auf dem das Computerprogramm 10 in maschinenlesbarer Form gespeichert ist. Beispiele geeigneter Datenträger 12 sind eine CD-ROM, ein USB-Memorystick oder eine SD-Speicherkarte. Rein beispielhaft ist in FIG 4 der Datenträger 12 als USB-Memorystick ausgebildet.

Die vorliegende Erfindung weist viele Vorteile auf. Insbesondere ist auf einfache Weise ein definierter Massenfluss und zugleich eine korrekte Banddicke erreichbar. Daher ist es bei den Walzgerüsten 2, die dem erfindungsgemäß geregelten Walzgerüst 2-1 nachgeordnet sind, nur noch erforderlich, die Walzenumfangsgeschwindigkeit vU' des jeweiligen Walzgerüsts 2 korrekt einzustellen. Dies kann alternativ dadurch erfolgen, dass hinter dem jeweiligen Walzgerüst 2 (beispielsweise dem zweiten Walzgerüst 2-2) mittels einer entsprechenden Geschwindigkeitserfassungseinrichtung 13 die tatsächliche Istgeschwindigkeit hinter diesem Walzgerüst 2 erfasst und geregelt wird oder dass über ein entsprechendes Walzspaltmodell die jeweilige Voreilung modelliert wird und die bei diesem Walzgerüst 2-2 auslaufseitig gewünschte Bandgeschwindigkeit in die entsprechende Walzenumfangsgeschwindigkeit vU' umgerechnet wird. Hinter dem letzten Walzgerüst 2-n kann eine übliche Monitorregelung für die letzte Feinkorrektur der endgültigen Banddicke (das heißt für die Banddicke des Kaltbandes 1 hinter dem letzten walzgerüst 2-n) vorgesehen sein.

Die erfindungsgemäße Regelung des Massenflusses zeigt ihre Vorteile nicht nur unter statischen Betriebsbedingungen, sondern vor allem auch unter sich dynamisch ändernden Betriebsbedingungen wie beispielsweise dem Einfädelbetrieb, dem Durchlauf einer Schweißnaht oder dem Ändern der Sollgeschwindigkeit v*. Es ergibt sich auch in diesen Betriebszuständen eine verbesserte Maßhaltigkeit der endgültigen Banddicke. Weiterhin ist das Ausmaß der erforderlichen Anpassung des Walzspaltmodells 7 ein direktes Indiz für die Qualität des Walzspaltmodells 7. Dieses Indiz kann auch allgemein zur Optimierung von Prozessmodellen für die Kaltwalzstraße eingesetzt werden. Die Dynamik der Regelung ist - auch in dynamischen Betriebszuständen - nur durch die Schnelligkeit der Geschwindigkeitsregelung begrenzt. Weiterhin ist ein Fortsetzen des Betriebs der Kaltwalzstraße auch bei Ausfall der Geschwindigkeitserfassung möglich.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Regelverfahren für eine Kaltwalzstraße, die mehrere von einem Kaltband (1) nacheinander durchlaufene Walzgerüste (2) aufweist,
- wobei messtechnisch eine Istgeschwindigkeit (v) erfasst wird, mit der das Kaltband (1) aus einem (2-1) der Walzgerüste (2) ausläuft,
- wobei weiterhin eine Banddicke (d) erfasst wird, mit der das Kaltband (1) aus dem betreffenden Walzgerüst (2-1) ausläuft,
**dadurch gekennzeichnet, dass** die erfasste Istgeschwindigkeit (v) mit einer korrespondierenden Sollgeschwindigkeit (v*) verglichen wird und anhand des Vergleichs ein Sollwert (vU*) für eine Walzenumfangsgeschwindigkeit (vU) des betreffenden Walzgerüsts (2-1) nachgeführt wird, so dass die Istgeschwindigkeit (v) an die Sollgeschwindigkeit (v*) angeglichen wird,
- wobei das betreffende Walzgerüst (2-1) entsprechend dem nachgeführten Sollwert (vU*) für die Walzenumfangsgeschwindigkeit (vU) des betreffenden Walzgerüsts (2-1) angesteuert wird,
- wobei ein Walzspalt (s) des betreffenden Walzgerüsts (2-1) anhand zumindest der erfassten Banddicke (d) derart nachgeführt wird, dass das Produkt von Istgeschwindigkeit (v) des Kaltbandes (1) und Banddicke (d) einem Sollmassenfluss (M*) entspricht.

2. Regelverfahren nach Anspruch 1,
**dadurch gekennzeichnet, dass** der Sollwert (vU*) für die Walzenumfangsgeschwindigkeit (vU) des betreffenden Walzgerüsts (2-1) anhand der Sollgeschwindigkeit (v*) und einer modellgestützt ermittelten Voreilung (a) ermittelt wird und dass das Nachführen des Sollwerts (vU*) für die Walzenumfangsgeschwindigkeit (vU) des betreffenden Walzgerüsts (2-1) dadurch realisiert wird, dass das Modell (7), mittels dessen die Voreilung (a) ermittelt wird, anhand des Vergleichs der Istgeschwindigkeit (v) mit der Sollgeschwindigkeit (v*) adaptiert wird. 3.

3. Regelverfahren nach Anspruch 1 oder 2,
**dadurch gekennzeichnet, dass** der Walzspalt (s) des betreffenden Walzgerüsts (2-1) ausschließlich anhand der erfassten Banddicke (d) nachgeführt wird.

4. Regelverfahren nach Anspruch 1 oder 2,
**dadurch gekennzeichnet, dass** der Walzspalt (s) des betreffenden Walzgerüsts (2-1) anhand des Produkts von Istgeschwindigkeit (v) des Kaltbandes (1) und Banddicke (d) nachgeführt wird.

5. Regelverfahren nach einem der obigen Ansprüche,
**dadurch gekennzeichnet, dass** das betreffende Walzgerüst (2-1) das vom Kaltband (1) zuerst durchlaufene Walzgerüst (2-1) der Kaltwalzstraße ist.

6. Steuereinrichtung einer Kaltwalzstraße, die mehrere von einem Kaltband (1) nacheinander durchlaufene Walzgerüste (2) aufweist,
- wobei der Steuereinrichtung eine messtechnisch erfasste Istgeschwindigkeit (v), mit der das Kaltband (1) aus einem (2-1) der Walzgerüste (2) ausläuft, zugeführt wird,
- wobei der Steuereinrichtung weiterhin eine messtechnisch erfasste Banddicke (d), mit der das Kaltband (1) aus dem betreffenden Walzgerüst (2-1) ausläuft, zugeführt wird,
**dadurch gekennzeichnet, dass** die Steuereinrichtung die ihr zugeführte Istgeschwindigkeit (v) mit einer korrespondierenden Sollgeschwindigkeit (v*) vergleicht und anhand des Vergleichs einen Sollwert (vU*) für eine Walzenumfangsgeschwindigkeit (vU) des betreffenden Walzgerüsts (2-1) nachführt, so dass die Istgeschwindigkeit (v) an die Sollgeschwindigkeit (v*) angeglichen wird,
- wobei die Steuereinrichtung das betreffende Walzgerüst (2-1) entsprechend dem nachgeführten Sollwert (vU*) für die Walzenumfangsgeschwindigkeit (vU) des betreffenden Walzgerüsts (2-1) ansteuert,
- wobei die Steuereinrichtung einen Walzspalt (s) des betreffenden Walzgerüsts (2-1) anhand zumindest der ihr zugeführten Banddicke (d) derart nachführt, dass das Produkt von Istgeschwindigkeit (v) des Kaltbandes (1) und Banddicke (d) einem Sollmassenfluss (M*) entspricht.

7. Steuereinrichtung 5 nach Anspruch 6,
**dadurch gekennzeichnet, dass** die Steuereinrichtung den Sollwert (vU*) für die Walzenumfangsgeschwindigkeit (vU) des betreffenden Walzgerüsts (2-1) anhand der Sollgeschwindigkeit (v*) und einer modellgestützt ermittelten Voreilung (a) ermittelt und dass die Steuereinrichtung das Nachführen des Sollwerts (vU*) für die Walzenumfangsgeschwindigkeit (vU) des betreffenden Walzgerüsts (2-1) dadurch realisiert, dass sie das Modell (7), mittels dessen die Voreilung (a) ermittelt wird, anhand des Vergleichs der Istgeschwindigkeit (v) mit der Sollgeschwindigkeit (v*) adaptiert.

8. Steuereinrichtung nach Anspruch 6 oder 7,
**dadurch gekennzeichnet, dass** die Steuereinrichtung den Walzspalt (s) des betreffenden Walzgerüsts (2-1) ausschließlich anhand der erfassten Banddicke (d) nachführt.

9. Steuereinrichtung nach Anspruch 6 oder 7,
**dadurch gekennzeichnet, dass** die Steuereinrichtung den Walzspalt (s) des betreffenden Walzgerüsts (2-1) anhand des Produkts von Istgeschwindigkeit (v) des Kaltbandes (1) und Banddicke (d) nachführt.

10. Steuereinrichtung nach einem der Ansprüche 6 bis 9,
**dadurch gekennzeichnet, dass** sie als softwareprogrammierbare Steuereinrichtung ausgebildet ist.

11. Computerprogramm, das Maschinencode (11) aufweist, der von einer Steuereinrichtung (6) einer mehrgerüstigen Kaltwalzstraße unmittelbar ausführbar ist und dessen Ausführung durch die Steuereinrichtung (6) bewirkt, dass die Steuereinrichtung (6) die Kaltwalzstraße gemäß einem Regelverfahren nach einem der Ansprüche 1 bis 5 regelt.

12. Computerprogramm nach Anspruch 11,
**dadurch gekennzeichnet, dass** es auf einem Datenträger (12) in maschinenlesbarer Form gespeichert ist.

13. Kaltwalzstraße,
- wobei die Kaltwalzstraße mehrere von einem Kaltband (1) nacheinander durchlaufene Walzgerüste (2) aufweist,
- wobei die Kaltwalzstraße eine Geschwindigkeitserfassungseinrichtung (4) aufweist, die einem (2-1) der Walzgerüste (2) nachgeordnet ist und mittels derer messtechnisch eine Istgeschwindigkeit (v) erfasst wird, mit der das Kaltband (1) aus dem betreffenden Walzgerüst (2-1) ausläuft,
- wobei die Kaltwalzstraße eine Dickenerfassungseinrichtung (5) aufweist, die dem betreffenden Walzgerüst (2-1) nachgeordnet ist und mittels derer eine Banddicke (d) erfasst wird, mit der das Kaltband (1) aus dem betreffenden Walzgerüst (2-1) ausläuft,
- wobei die Kaltwalzstraße eine Steuereinrichtung (6) nach einem der Ansprüche 6 bis 10 aufweist, so dass die Kaltwalzstraße gemäß einem Regelverfahren nach einem der Ansprüche 1 bis 5 betrieben wird.

## Claims

1. Regulation method for a cold rolling train having a number of roll stands (2), through which a cold rolled strip (1) successively runs,
- wherein an actual velocity (v) with which the cold rolled strip (1) is discharged from one (2-1) of the roll stands (2) is detected by measurement technology,
- wherein a strip thickness (d) with which the cold rolled strip (1) is discharged from the roll stand (2-1) concerned is also detected,
**characterised** i n that the detected actual velocity (v) is compared with a corresponding setpoint velocity (v*) and, on the basis of the comparison, a setpoint value (vU*) for a circumferential roll velocity (vU) of the roll stand concerned (2-1) is adjusted, so that the actual velocity (v) is adapted to the setpoint velocity (v*),
- wherein the detected roll stand (2-1) is activated in accordance with the adjusted setpoint value (vU*) for the circumferential roll velocity (vU) of the roll stand concerned (2-1),
- wherein a nip (s) of the roll stand concerned (2-1) is adjusted on the basis of at least the detected strip thickness (d) such that the product of actual velocity (v) of the cold rolled strip (1) and strip thickness (d) corresponds to a desired mass flow (M*).

2. Regulation method according to claim 1,
**characterised in that** the setpoint value (vU*) for the circumferential roll velocity (vU) of the roll stand concerned (2-1) is determined on the basis of the setpoint velocity (v*) and an advance (a) determined on the basis of a model and that the adjustment of the setpoint value (vU*) for the circumferential roll velocity (vU) of the roll stand concerned (2-1) is realised by the model (7), by means of which the advance (a) is determined, being adapted on the basis of comparing the actual velocity (v) with the setpoint velocity (v*).

3. Regulation method according to claim 1 or 2,
**characterised in that** the nip (s) of the roll stand concerned (2-1) is adjusted exclusively on the basis of the detected strip thickness (d).

4. Regulation method according to claim 1 or 2,
**characterised in that** the nip (s) of the roll stand concerned (2-1) is adjusted on the basis of the product of actual velocity (v) of the cold rolled strip (1) and strip thickness (d).

5. Regulation method according to one of the preceding claims,
**characterised in that** the roll stand (2-1) concerned is the first roll stand (2-1) of the cold rolling train through which the cold rolled strip (1) passes.

6. Control device of a cold rolling train having a number of roll stands (2) through which a cold rolled strip (1) successively passes,
- wherein the control device is supplied with an actual velocity (v), detected by measurement technology, with which the cold rolled strip (1) is discharged from one (2-1) of the roll stands (2),
- wherein the control device is also supplied with a strip thickness (d) detected by measurement technology, with which the cold rolled strip (1) is discharged from the roll stand (2-1) concerned,
**characterised in that** the control device compares the actual velocity (v) supplied to it with a corresponding setpoint velocity (v*) and on the basis of the comparison, adjusts a setpoint value (vU*) for a circumferential roll velocity (vU) of the roll stand concerned (2-1), so that the actual velocity (v) is adjusted to the setpoint velocity (v*),
- wherein the control device activates the roll stand (2-1) concerned in accordance with the adjusted setpoint value (vU*) for the circumferential roll velocity (vU) of the roll stand concerned (2-1),
- wherein the control device adjusts a nip (s) of the roll stand concerned (2-1) on the basis of at least the strip thickness (d) supplied to it, such that the product of actual velocity (v) of the cold rolled strip (1) and strip thickness (d) corresponds to a desired mass flow rate (M*).

7. Control device 5 according to claim 6,
**characterised in that** the control device determines the setpoint value (vU*) for the circumferential roll velocity (vU) of the roll stand concerned (2-1) on the basis of the setpoint velocity (v*) and an advance (a) determined on the basis of a model and that the control device realises the adjustment of the setpoint value (vU*) for the circumferential roll velocity (vU) of the roll stand concerned (2-1) **in that** it adapts the model (7), by means of which the advance (a) is determined, on the basis of the comparison of the actual velocity (v) with the setpoint velocity (v*).

8. Control device according to claim 6 or 7,
**characterised in that** the control device adjusts the nip (s) of the roll stand concerned (2-1) exclusively on the basis of the detected strip thickness (d).

9. Control device according to claim 6 or 7,
**characterised in that** the control device adjusts the nip (s) of the roll stand concerned (2-1) on the basis of the product of the actual velocity (v) of the cold rolled strip (1) and strip thickness (d).

10. Control device according to one of claims 6 to 9,
**characterised in that** it is embodied as a software-programmable control device.

11. Computer program comprising machine code (11) which is able to be executed directly by a control device (6) of a multi-stand cold rolling train and the execution of which by the control device (6) causes the control device (6) to regulate the cold rolling train in accordance with a regulation method according to one of claims 1 to 5.

12. Computer program according to claim 11,
**characterised in that** it is stored on a data medium (12) in machine-readable form.

13. Cold rolling train,
- wherein the cold rolling train comprises a number of roll stands (2) through which a cold rolled strip (1) successively passes,
- wherein the cold rolling train has a velocity detection device (4) which is disposed downstream from one (2-1) of the roll stands (2) and by means of which an actual velocity (v) with which the cold rolled strip (1) is discharged from the roll stand (2-1) concerned is measured,
- wherein the cold rolling train has a thickness detection device (5) which is arranged downstream from the roll stand (2-1) concerned and by means of which a strip thickness (d) with which the cold rolled strip (1) is discharged from the roll stand (2-1) concerned is detected,
- wherein the cold rolling train has a control device (6) according to one of claims 6 to 10, so that the cold rolling train is operated in accordance with a regulation method according to one of claims 1 to 5.

## Revendications

1. Procédé de réglage d'un train de laminoir à froid, qui a plusieurs cages ( 2 ) de laminoir traversées les unes après les autres par un feuillard ( 1 ) à froid,
- dans lequel on relève en technique de mesure une vitesse ( v ) réelle, à laquelle le feuillard ( 1 ) à froid sort de l'une ( 2-1 ) des cages ( 2 ) de laminoir,
- dans lequel on relève, en outre, une épaisseur ( d ) du feuillard, à laquelle le feuillard ( 1 ) à froid sort de la cage ( 2-1 ) concernée,
**caractérisé en ce qu'**on compare la vitesse ( v ) réelle relevée à une vitesse ( v* ) de consigne correspondante et, à l'aide de la comparaison, on adapte une valeur ( vU* ) de consigne d'une vitesse ( vU ) périphérique de cylindre de la cage ( 2-1 ) de laminoir concernée, de manière à ce que la vitesse ( v ) réelle soit amenée à la vitesse ( v* ) de consigne,
- dans lequel on commande la cage ( 2-1 ) de laminoir concernée conformément à la valeur ( vU* ) de consigne adaptée de la vitesse ( vU ) périphérique de cylindre de la cage ( 2-1 ) de laminoir concernée,
- dans lequel on adapte, au moyen d'au moins l'épaisseur ( d ) de feuillard relevée, une emprise ( s ) de la cage ( 2-1 ) de laminoir concernée, de manière à ce que le produit de la vitesse ( v ) réelle du feuillard ( 1 ) à froid par l'épaisseur ( d ) du feuillard corresponde à un flux ( M* ) massique de consigne.

2. Procédé de réglage suivant la revendication 1,
**caractérisé en ce qu'**on détermine la valeur ( vU* ) de consigne de la vitesse ( vU ) périphérique de cylindre de la cage ( 2-1 ) de laminoir concernée à l'aide de la vitesse ( v* ) de consigne et d'une avance à déterminer avec l'assistance d'un modèle et **en ce qu'**on réalise l'adaptation de la valeur ( vU* ) de consigne de la vitesse ( vU ) périphérique de cylindre de la cage ( 2-1 ) de laminoir concernée en adaptant le modèle ( 7 ), au moyen duquel l'avance ( a ) est déterminée, à l'aide de la comparaison de la vitesse ( v ) réelle à la vitesse ( v* ) de consigne.

3. Procédé de réglage suivant la revendication 1 ou 2,
**caractérisé en ce qu'**on adapte l'emprise ( s ) de la cage ( 2-1 ) de laminoir concernée exclusivement à l'aide de l'épaisseur ( d ) du feuillard qui a été détectée.

4. Procédé de réglage suivant la revendication 1 ou 2,
**caractérisé en ce qu'**on adapte l'emprise ( s ) de la cage ( 2-1 ) de laminoir concernée à l'aide du produit de la vitesse ( v ) réelle du feuillard ( 1 ) à froid par l'épaisseur ( d ) du feuillard.

5. Procédé de réglage suivant l'une des revendications précédentes,
**caractérisé en ce que** la cage ( 2-1 ) de laminoir concernée est la cage ( 2-1 ) de laminoir du train de laminoir, dans laquelle le feuillard ( 1 ) à froid passe d'abord.

6. Dispositif de commande d'un train de laminoir à froid, qui a plusieurs cages ( 2 ) de laminoir parcourues les unes après les autres par un feuillard ( 1 ) à froid,
- dans lequel il est envoyé au dispositif de commande une vitesse ( v ) réelle relevée en technique de mesure, à laquelle le feuillard ( 1 ) à froid sort de l'une ( 2-1 ) des cages ( 2 ) de laminoir,
- dans lequel on envoie, en outre, au dispositif de commande une épaisseur ( d ) de feuillard détectée en technique de mesure, à laquelle le feuillard ( 1 ) à froid sort de la cage ( 2-1 ) de laminoir concernée,
**caractérisé en ce que** le dispositif de commande compare la vitesse ( v ) réelle qui lui est envoyée à une vitesse ( v* ) de consigne correspondante et, à l'aide de la comparaison, adapte une valeur ( vU* ) de consigne de la vitesse ( vU ) périphérique de cylindre de la cage ( 2-1 ) de laminoir concernée, de manière à ce que la vitesse ( v ) réelle soit mise à la vitesse ( v* ) de consigne,
- dans lequel le dispositif de commande commande la cage ( 2-1 ) de laminoir concernée conformément à la valeur ( vU* ) de consigne adaptée de la vitesse ( vU ) périphérique de cylindre de la cage ( 2-1 ) de laminoir concernée,
- dans lequel le dispositif de commande adapte une emprise ( s ) de la cage ( 2-1 ) de laminoir concernée à l'aide d'au moins l'épaisseur ( d ) de feuillard qui lui est envoyée, de manière à ce que le produit de la vitesse ( v ) réelle du feuillard ( 1 ) à froid par l'épaisseur ( d ) du feuillard corresponde à un flux ( M* ) massique de consigne.

7. Dispositif de commande suivant la revendication 6,
**caractérisé en ce que** le dispositif de commande détermine la valeur ( vU* ) de consigne de la vitesse ( vU ) périphérique de cylindre de la cage ( 2-1 ) de laminoir concernée à l'aide de la vitesse ( v* ) de consigne et d'une avance à déterminer avec l'assistance d'un modèle et **en ce que** le dispositif de commande réalise l'adaptation de la valeur ( vU* ) de consigne de la vitesse ( vU ) périphérique de cylindre de la cage ( 2-1 ) de laminoir concernée en adaptant le modèle ( 7 ), au moyen duquel l'avance ( a ) est déterminée, à l'aide de la comparaison de la vitesse ( v ) réelle à la vitesse ( v* ) de consigne.

8. Dispositif de commande suivant la revendication 6 ou 7,
**caractérisé en ce que** le dispositif de commande adapte l'emprise ( s ) de la cage ( 2-1 ) de laminoir concernée exclusivement à l'aide de l'épaisseur ( d ) du feuillard qui a été relevée.

9. Dispositif de commande suivant la revendication 6 ou 7,
**caractérisé en ce que** le dispositif de commande adapte l'emprise ( s ) de la cage ( 2-1 ) de laminoir concernée à l'aide du produit de la vitesse ( v ) réelle du feuillard ( 1 ) à froid par l'épaisseur ( d ) du feuillard.

10. Dispositif de commande suivant l'une des revendications 6 à 9,
**caractérisé en ce qu'**il est constitué en dispositif de commande programmable par logiciel.

11. Programme d'ordinateur qui a un code machine ( 11 ), qui peut être réalisé directement par un dispositif ( 6 ) de commande d'un train de laminoir à plusieurs cages et dont l'exécution par le dispositif ( 6 ) de commande fait que le dispositif ( 6 ) de commande règle le train de laminoir à froid selon un procédé de réglage suivant l'une des revendications 1 à 5.

12. Programme d'ordinateur suivant la revendication 11,
**caractérisé en ce qu'**il est mémorisé sur un support ( 12 ) de données sous une forme exploitable par ordinateur.

13. Train de laminoir à froid,
- dans lequel le train de laminoir à froid a plusieurs cages ( 2 ) de laminoir, dans lesquelles passe successivement un feuillard ( 1 ) à froid,
- dans lequel le train de laminoir à froid à un dispositif ( 4 ) de détection de vitesse, qui est monté en aval de l'une ( 2-1 ) des cages ( 2 ) de laminoir et au moyen duquel il est relevé en technique de mesure une vitesse ( v ) réelle à laquelle le feuillard ( 1 ) à froid sort de la cage ( 2-1 ) de laminoir concernée,
- dans lequel le train de laminoir a un dispositif ( 5 ) de relevé d'épaisseur, qui est adapté à la cage ( 2-1 ) de laminoir concernée et au moyen duquel il est relevé une épaisseur ( d ) du feuillard, à laquelle le feuillard ( 1 ) à froid sort de la cage ( 2-1 ) de laminoir concernée,
- dans lequel le train de laminoir à froid a un dispositif ( 6 ) de commande suivant l'une des revendications 6 à 10, de manière à faire fonctionner le train de laminoir à froid selon un procédé de réglage suivant l'une des revendications 1 à 5.
